# FASCICULE DE BREVET EUROPEEN

(11) **EP 3 637 197 B1**
(45) Date de publication et mention de la délivrance du brevet: **19.05.2021**
(21) Numéro de dépôt: 18200130.5
(22) Date de dépôt: 12.10.2018
(51) Int. Cl.: G04B 19/08, G04B 35/00

(54) **DISPOSITIF DE REGLAGE D'UN AFFICHAGE RETROGRADE D'HORLOGERIE**
VORRICHTUNG ZUR REGULIERUNG DER RETROGRADEN ANZEIGE EINER UHR
ADJUSTING DEVICE FOR A TIMEPIECE RETROGRADE DISPLAY

(43) Date de publication de la demande: 15.04.2020
(73) Titulaire: Blancpain SA, 1348 Le Brassus (CH)
(72) Inventeur: DENDEN, Mehdi, 39220 Les Rousses (FR)
(74) Mandataire: ICB SA

(56) Documents cités:
- EP-A1- 3 208 665
- US-A1- 2008 310 259

## Description

### Domaine de l'invention

L'invention concerne un mécanisme d'affichage rétrograde d'horlogerie, comportant une platine, et au moins un râteau monté pivotant au niveau d'un premier arbre pivotant autour d'un premier axe de pivotement et comportant une denture centrée sur ledit premier axe de pivotement, lequel râteau comporte un doigt palpeur agencé pour suivre la périphérie d'une came que comporte ledit mécanisme d'affichage rétrograde et qui est montée pivotante au niveau d'un deuxième arbre pivotant autour d'un deuxième axe de pivotement.

L'invention concerne encore un mouvement d'horlogerie comportant au moins un tel mécanisme d'affichage rétrograde.

L'invention concerne encore une pièce d'horlogerie, notamment une montre, comportant au moins un tel mécanisme d'affichage rétrograde.

L'invention concerne le domaine des mécanismes d'affichage d'horlogerie, et plus particulièrement le domaine des mécanismes d'affichage rétrograde.

### Arrière-plan de l'invention

Les systèmes d'affichages rétrogrades utilisant une came et un palpeur sont, par leur conception, imprécis. En effet, l'imprécision dépend du rapport d'engrenage entre le râteau palpeur et le pignon d'affichage. Dans un exemple concret, si l'encombrement n'autorise un angle de débattement du râteau limité à 25°, alors que l'affichage sur le cadran doit être de 270°, cette configuration implique un rapport d'engrenage de 10.8, et la conséquence logique est que toute imprécision (tolérances de positionnement des éléments, tolérances de formes, jeux de pivotement, déformation lors du chassage de la came sur son arbre, ou du râteau palpeur sur son arbre, et autres) est amplifiée du même facteur sur l'affichage. Toute erreur est alors amplifiée selon le même ratio dû au rapport d'engrenage. Il est alors possible que l'affichage initialement prévu sur un secteur angulaire de 270° ne se fasse que sur un secteur angulaire de 266° ou 274°, ce qui est visible, et désagréable pour l'utilisateur, l'effet optique pouvant encore être amplifié selon le design du cadran.

Le document EP 3 208 665 A1 divulgue un mécanisme d'affichage rétrograde comportant un dispositif de réglage du rapport angulaire entre le râteau et le palpeur.

### Résumé de l'invention

L'invention se propose de mettre au point un système de réglage d'angle d'un affichage rétrograde permettant de s'affranchir des limitations de l'art antérieur, et d'assurer une bonne précision d'affichage.

L'invention propose un système de réglage simple qui exploite ce fort rapport de réduction entre le râteau palpeur et le pignon d'affichage.

A cet effet, l'invention concerne un mécanisme d'affichage rétrograde d'horlogerie selon la revendication 1.

L'invention concerne encore un mouvement d'horlogerie comportant au moins un tel mécanisme d'affichage rétrograde.

L'invention concerne encore une pièce d'horlogerie, notamment une montre, comportant au moins un tel mécanisme d'affichage rétrograde.

L'invention permet un léger décalage du centre de pivotement du râteau palpeur, ou/et de la came. Par exemple, sur l'exemple illustré par les figures présentées ci-dessous, une variation de l'angle du râteau palpeur de +/- 0.37° permet un réglage de +/- 4° sur l'affichage rétrograde. Ce réglage est nécessaire car il permet de compenser les imprécisions de fabrication des composants qui sont imprévisibles entre deux lots.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en plan, une commande d'affichage rétrograde selon l'art antérieur, avec un râteau palpeur pivoté sur une platine, et comportant un doigt suivant le contour périphérique d'une came escargot, le râteau palpeur comporte un secteur denté qui engrène avec un pignon porteur d'un afficheur rétrograde tel qu'une aiguille;
- la figure 2 représente, de façon similaire à la figure 1, la géométrie du profil de la came de la figure 1, et la position de retour rétrograde lors de la chute du palpeur sur le limaçon ;
- la figure 3 représente, de façon similaire à la figure 1, un mécanisme d'affichage rétrograde selon l'invention, selon une variante particulière où la position de l'arbre du râteau palpeur est réglable, grâce à une plaquette intermédiaire supportant cet arbre, et laquelle est réglable en position par rapport à la platine, notamment par deux lumières de guidage et un excentrique de réglage, et où un ressort de rattrapage de jeux prend appui sur cet arbre, et contraint la plaquette toujours dans le même sens, pour rattraper les jeux, et éviter le désindexage lors du réglage et lors des chocs éventuels ;

- la figure 4 représente, de façon similaire à la figure 2, la géométrie du profil de la came de la figure 3, et la position de retour rétrograde lors de la chute du palpeur sur le limaçon, et un déplacement de l'axe de rotation de l'arbre du palpeur râteau vers la came par rapport à sa position théorique, d'une valeur de 0.0493 mm correspondant à un angle de chute de 25.2991° sur le limaçon ;
- la figure 5 représente, de façon similaire à la figure 4, la géométrie du profil de la came de la figure 3, et la position de retour rétrograde lors de la chute du palpeur sur le limaçon, et un déplacement de l'axe de rotation de l'arbre du palpeur râteau en éloignement de la came par rapport à sa position théorique, d'une valeur de 0.0585 mm correspondant à un angle de chute de 24.5679° sur le limaçon ;
- la figure 6 représente, de façon similaire aux figures 4 et 5, le point de contact du doigt palpeur avec la came lors du retour rétrograde, dans ces deux positions encadrant la position théorique;
- la figure 7 représente, de façon schématisée, et en plan, une variante de réglage selon laquelle la position de l'axe du palpeur est réglable par une plaquette comportant des ganses coopérant avec des tourillons que comporte la platine ;
- la figure 8 représente, de façon schématisée, et en plan, une variante de réglage selon laquelle la position de l'axe du palpeur est réglable par une plaquette comportant des tourillons coopérant avec des ganses que comporte la platine ;
- la figure 9 représente, de façon schématisée, et en plan, une variante de réglage selon laquelle la position de l'axe de la came est réglable par une plaquette comportant des ganses coopérant avec des tourillons que comporte la platine ;
- la figure 10 représente, de façon schématisée, et en plan, une variante de réglage selon laquelle la position de l'axe de la came est réglable par une plaquette comportant des tourillons coopérant avec des ganses que comporte la platine ;
- la figure 11 est un schéma-blocs représentant une pièce d'horlogerie, notamment une montre, comportant un mouvement qui comporte lui-même un tel mécanisme d'affichage rétrograde.

### Description détaillée des modes de réalisation préférés

L'invention concerne un mécanisme d'affichage rétrograde 10 d'horlogerie, comportant une platine 20, et au moins un râteau palpeur 1. Ce râteau 1 est monté pivotant au niveau d'un premier arbre 11 pivotant autour d'un premier axe de pivotement D1, et comporte une denture 2 centrée sur ce premier axe de pivotement D1. Le râteau 1 comporte un doigt palpeur 3, qui est agencé pour suivre la périphérie d'une came 4, que comporte ce mécanisme d'affichage rétrograde 10, et qui est montée pivotante au niveau d'un deuxième arbre 12 pivotant autour d'un deuxième axe de pivotement D2. La denture 2 du râteau 1 est agencée pour entraîner un pignon d'affichage 21, lequel porte ou entraîne un afficheur tel qu'une aiguille ou similaire, non représenté sur les figures.

Sur l'exemple de réalisation non limitatif illustré par les figures, le rapport de réduction entre le râteau palpeur et le pignon d'affichage est de 130/12. Un angle total théorique du râteau de 24.929° correspond à un angle théorique de 270.06° sur le pignon d'affichage. Naturellement, si du fait de la fabrication, des erreurs minimes se cumulent, et surtout sont amplifiées du fait du rapport d'engrenage, l'angle réel de l'affichage rétrograde peut s'écarter sensiblement de sa valeur théorique de 270°, pour prendre une valeur par exemple de 267° seulement, ce qui est visible sur l'affichage, et qu'il convient d'éviter.

Les erreurs inévitables ont plusieurs sources, dont les effets se cumulent : tolérances de positionnement des éléments, tolérances de formes, jeux de pivotement dans les pivots, déformation lors du chassage de la came sur son arbre, ou du râteau palpeur sur son arbre, et autres.

L'invention propose une nouvelle construction avec un système de réglage: le râteau palpeur pivote sur un arbre qui est monté sur une plaquette, laquelle peut coulisser, via un excentrique, selon au moins un axe déterminé pour avoir le plus fort impact sur l'angle du palpeur.

Ainsi, selon l'invention, la position du premier axe de pivotement D1 et/ou du deuxième axe de pivotement D2 est réglable en position par rapport à la platine 20 par le moyen d'une plaquette de réglage 30, 40, portant le premier arbre 11 et/ou respectivement le deuxième arbre 12, et montée mobile avec au moins un degré de liberté par rapport à la platine 20, et dont la position par rapport à la platine 20 est réglable par un moyen de commande de réglage 50, de façon à effectuer le réglage de l'angle total de l'affichage rétrograde.

Plus particulièrement, la plaquette de réglage 30, 40, comporte au moins un tourillon 31, 32, 41, 42 mobile dans une ganse 21, 22, que comporte la platine, et/ou comporte au moins une ganse 33, 34, 43, 44 agencée pour coopérer avec un tourillon 23, 24, que comporte la platine 20. Rappelons qu'en horlogerie une ganse est une lumière oblongue de guidage. Les figures 7 à 11 illustrent des variantes non limitatives de ces configurations, dans une version simple où les ganses sont rectilignes, et où chaque plaquette est guidée en translation par deux couples ganse-tourillon. Naturellement d'autres configurations sont envisageables, par exemple une ganse unique en arc de cercle permettant un pivotement de la plaquette, ou avec plus de deux ganses, notamment avec l'emploi de ganses avec des directions croisées permettant un positionnement à deux dimensions par rapport au plan de la platine. Les variantes illustrées ont l'avantage d'être très simples, faciles à mettre en œuvre, et répondent parfaitement au besoin d'ajustement, notamment quand la direction des ganses est sensiblement parallèle à la direction que définissent ensemble les positions théoriques du premier axe de pivotement D1 et du deuxième axe de pivotement D2.

Ainsi, dans une variante la plaquette de réglage 30, 40, comporte deux tourillons 31, 32, 41, 42, chacun mobile dans une ganse 21, 22, que comporte la platine. Plus particulièrement le premier arbre 11 et/ou respectivement le deuxième arbre 12 constitue un des tourillons 31, 32, 41, 42.

Dans une autre variante la plaquette de réglage 30, 40, comporte deux ganses 33, 34, 43, 44, chacune agencée pour coopérer avec un tourillon 23, 24, que comporte la platine 20.

De façon avantageuse, le mécanisme d'affichage rétrograde 10 comporte au moins un ressort de rattrapage de jeux 61, 62, agencé pour pousser le premier arbre 11 et/ou respectivement le deuxième arbre 12 toujours dans le même sens par rapport à la platine 20, et pour maintenir la plaquette de réglage 30, 40.

Plus particulièrement le moyen de commande de réglage 50 comporte une vis excentrique 51 fixée sur la platine et agencée pour coopérer avec une encoche 52 que comporte la plaquette de réglage 30, 40, ou bien comporte une encoche ménagée dans la platine 20 et avec laquelle est agencée pour coopérer une vis excentrique fixée sur la plaquette de réglage 30, 40. Plus particulièrement le moyen de commande de réglage comporte uniquement cette vis excentrique 51 qui est unique.

Plus particulièrement le doigt palpeur 3 est agencé pour revenir en contact direct avec la came 4 après la remise à zéro, la came 4 constituant une butée de fin de course du doigt palpeur 3.

Dans une variante le moyen de commande de réglage 50 est agencé pour commander une translation du centre de rotation du doigt palpeur 3 constitué par le premier axe de pivotement D1.

Une course linéaire du premier axe de pivotement D1 ou/et du deuxième axe de pivotement D2 correspond à une réalisation préférée, de réalisation peu coûteuse, et dans laquelle il est facile de revenir sur un réglage antérieur. Ceci n'exclut pas la possibilité de réglages géométriques élargis dans le plan.

Dans une variante le moyen de commande de réglage 50 est agencé pour commander une rotation du centre de rotation du doigt palpeur 3 constitué par le premier axe de pivotement D1.

Dans une variante le moyen de commande de réglage 50 est agencé pour commander une translation du centre de rotation de la came 4 constitué par le deuxième axe de pivotement D2.

Dans une variante le moyen de commande de réglage est agencé pour commander une rotation du centre de rotation de la came 4 constitué par le deuxième axe de pivotement D2.

Dans une autre variante non illustrée, les positions du premier axe de pivotement D1 et du deuxième axe de pivotement D2 sont réglables, et leur mobilité relative est limitée par une liaison mécanique entre leurs plaquettes de réglage 30, 40, respectives, par exemple par une barre comportant deux goupilles chacune circulant dans une lumière de l'une des plaquettes de réglage 30, 40, ou autre.

Si l'invention concerne essentiellement un réglage de position à zéro, il est possible d'en extrapoler le principe à des réglages dynamiques. Ainsi, dans une autre variante encore, non illustrée, les moyens de réglage 50 sont mobiles pendant la marche de la pièce d'horlogerie, par exemple l'excentrique 51 ou 52 peut être commandé par le mouvement pour décrire une course angulaire périodique, dans un ou deux sens.

L'invention concerne encore un mouvement d'horlogerie comportant au moins un tel mécanisme d'affichage rétrograde.

L'invention concerne encore une pièce d'horlogerie, notamment une montre, comportant au moins un tel mécanisme d'affichage rétrograde.

Grâce à l'invention, il est possible de procéder à l'augmentation ou la diminution de l'angle total d'un affichage rétrograde afin d'avoir un affichage précis avec un système à faible encombrement. En effet, en général, pour ne pas avoir d'imprécision sur l'affichage, il faut avoir un rapport voisin de 6 entre l'angle du palpeur et l'angle de l'affichage rétrograde. On comprend alors que pour avoir un affichage à 300° sur le cadran sans système de réglage, il faut avoir un palpeur parcourant un angle de 50°.

Le palpeur revient en contact avec la came après la remise à zéro, la came est la butée mini. Cette disposition est meilleure que des mécanismes avec des systèmes de réglage où le palpeur vient chuter contre un excentrique et non sur la came permettant l'augmentation de l'angle d'affichage, ce qui amène alors un autre problème qui est que l'aiguille d'affichage, ou l'afficheur s'il s'agit d'un disque, ou autre, reste figé sur le zéro pendant un certain temps avant de repartir.

Dans la variante illustrée par les figures, un seul excentrique permet le réglage de la plage d'affichage. Le réglage est donc assez simple.

La constitution du mécanisme selon l'invention est peu complexe, pour réaliser de façon fiable l'ajustement de l'angle d'un affichage rétrograde par déplacement (translation ou rotation) du centre de rotation du palpeur et ou de la came. Le mécanisme nécessite seulement :
- un râteau monté sur une plaquette de réglage permettant sa translation ;
- cette plaquette de réglage pilotée par excentrique pour faciliter l'intervention de l'horloger ;
- un ressort maintenant la plaquette de réglage, et rattrapant les jeux de pivotement des éléments.

En somme, l'invention, simple à réaliser, procure des avantages substantiels :
- la possibilité de régler l'angle d'affichage rétrograde d'un élément par la simple action d'un excentrique, et notamment d'un excentrique unique ;
- la compensation des intolérances de fabrication pour un affichage rétrograde.

## Revendications

1. Mécanisme d'affichage rétrograde (10) d'horlogerie, comportant une platine (20), et au moins un râteau (1) monté pivotant au niveau d'un premier arbre (11) pivotant autour d'un premier axe de pivotement (D1) et comportant une denture (2) centrée sur ledit premier axe de pivotement (D1), lequel râteau (1) comporte un doigt palpeur (3) agencé pour suivre la périphérie d'une came (4) que comporte ledit mécanisme d'affichage rétrograde (10) et qui est montée pivotante au niveau d'un deuxième arbre (12) pivotant autour d'un deuxième axe de pivotement (D2), **caractérisé en ce que** la position dudit premier axe de pivotement (D1) et/ou dudit deuxième axe de pivotement (D2) est réglable en position par rapport à ladite platine (20) par le moyen d'une plaquette de réglage (30 ; 40) portant ledit premier arbre (11) et/ou respectivement ledit deuxième arbre (12) et montée mobile avec au moins un degré de liberté par rapport à ladite platine (20), et dont la position par rapport à ladite platine (20) est réglable par un moyen de commande de réglage (50), de façon à effectuer le réglage de l'angle total dudit affichage rétrograde.

2. Mécanisme d'affichage rétrograde (10) selon la revendication 1, **caractérisé en ce que** ladite plaquette de réglage (30 ; 40) comporte au moins un tourillon (31, 32 ; 41 ; 42) mobile dans une ganse (21 ; 22) que comporte ladite platine, et/ou comporte au moins une ganse (33, 34 ; 43 ; 44) agencée pour coopérer avec un tourillon (23 ; 24) que comporte ladite platine (20).

3. Mécanisme d'affichage rétrograde (10) selon la revendication 2, **caractérisé en ce que** ladite plaquette de réglage (30 ; 40) comporte deux tourillons (31, 32; 41 ; 42) chacun mobile dans une ganse (21 ; 22) que comporte ladite platine.

4. Mécanisme d'affichage rétrograde (10) selon la revendication 3, **caractérisé en ce que** ledit premier arbre (11) et/ou respectivement ledit deuxième arbre (12) constitue un desdits tourillons (31, 32 ; 41 ; 42).

5. Mécanisme d'affichage rétrograde (10) selon la revendication 2, **caractérisé en ce que** ladite plaquette de réglage (30; 40) comporte deux ganses (33, 34 ; 43 ; 44) chacune agencée pour coopérer avec un tourillon (23 ; 24) que comporte ladite platine (20).

6. Mécanisme d'affichage rétrograde (10) selon l'une des revendications 1 à 5, **caractérisé en ce que** ledit mécanisme d'affichage rétrograde (10) comporte au moins un ressort de rattrapage de jeux (61 ; 62) agencé pour pousser ledit premier arbre (11) et/ou respectivement ledit deuxième arbre (12) toujours dans le même sens par rapport à ladite platine (20), et pour maintenir ladite plaquette de réglage (30 ; 40).

7. Mécanisme d'affichage rétrograde (10) selon l'une des revendications 1 à 6, **caractérisé en ce que** ledit moyen de commande de réglage comporte une vis excentrique (51) fixée sur ladite platine et agencée pour coopérer avec une encoche (52) que comporte ladite plaquette de réglage (30 ; 40), ou bien comporte une encoche ménagée dans ladite platine (20) et avec laquelle est agencée pour coopérer une vis excentrique fixée sur ladite plaquette de réglage (30 ; 40).

8. Mécanisme d'affichage rétrograde (10) selon la revendication 7, **caractérisé en ce que** ledit moyen de commande de réglage comporte uniquement ladite vis excentrique (51) qui est unique.

9. Mécanisme d'affichage rétrograde (10) selon l'une des revendications 1 à 8, **caractérisé en ce que** ledit doigt palpeur (3) est agencé pour revenir en contact direct avec ladite came (4) après la remise à zéro, ladite came (4) constituant une butée de fin de course dudit doigt palpeur (3).

10. Mécanisme d'affichage rétrograde (10) selon l'une des revendications 1 à 9, **caractérisé en ce que** ledit moyen de commande de réglage est agencé pour commander une translation du centre de rotation dudit doit palpeur (3) constitué par ledit premier axe de pivotement (D1).

11. Mécanisme d'affichage rétrograde (10) selon l'une des revendications 1 à 9, **caractérisé en ce que** ledit moyen de commande de réglage est agencé pour commander une rotation du centre de rotation dudit doigt palpeur (3) constitué par ledit premier axe de pivotement (D1).

12. Mécanisme d'affichage rétrograde (10) selon l'une des revendications 1 à 9, **caractérisé en ce que** ledit moyen de commande de réglage est agencé pour commander une translation du centre de rotation de ladite came (4) constitué par ledit deuxième axe de pivotement (D2).

13. Mécanisme d'affichage rétrograde (10) selon l'une des revendications 1 à 9, **caractérisé en ce que** ledit moyen de commande de réglage est agencé pour commander une rotation du centre de rotation de ladite came (4) constitué par ledit deuxième axe de pivotement (D2).

14. Mouvement d'horlogerie (100) comportant au moins un mécanisme d'affichage rétrograde (10) selon l'une des revendications 1 à 13.

15. Pièce d'horlogerie (1000) comportant au moins un mécanisme d'affichage rétrograde (10) selon l'une des revendications 1 à 13.

16. Pièce d'horlogerie (1000) selon la revendication 15, **caractérisée en ce qu'**elle est une montre.

## Patentansprüche

1. Retrograder Uhren-Anzeigemechanismus (10), umfassend eine Platte (20) und mindestens einen Rechen (1), der schwenkend an einer ersten Welle (11) montiert ist, die um eine erste Schwenkachse (D1) schwenkt und eine auf die erste Schwenkachse (D1) zentrierte Zahnung (2) aufweist, wobei der Rechen (1) einen Tasterfinger (3) umfasst, der dazu vorgesehen ist, dem Umfang eines Nockens (4) zu folgen, den der retrograde Anzeigemechanismus (10) aufweist und der an einer zweiten Welle (12) schwenkbar montiert ist, die um eine zweite Schwenkachse (D2) schwenkt, **dadurch gekennzeichnet, dass** die Position der ersten Schwenkachse (D1) und/oder der zweiten Schwenkachse (D2) hinsichtlich ihrer Position in Bezug auf die Platte (20) einstellbar ist mittels eines Einstellplättchens (30; 40), das die erste Welle (11) und/oder die zweite Welle (12) trägt und mit mindestens einem Freiheitsgrad in Bezug auf die Platte (20) beweglich montiert ist, und deren Position in Bezug auf die Platte (20) durch ein Einstellsteuermittel (50) einstellbar ist, um den Gesamtwinkel der retrograden Anzeige einzustellen.

2. Retrograder Anzeigemechanismus (10) nach Anspruch 1, **dadurch gekennzeichnet, dass** das Einstellplättchen (30; 40) mindestens einen Drehzapfen (31, 32; 41; 42) umfasst, der in einer Einfassung (21; 22), die die Platte aufweist, beweglich ist, und/oder mindestens eine Einfassung (33, 34; 43; 44) umfasst, die dazu vorgesehen ist, mit einem Drehzapfen (23; 24), den die Platte (20) aufweist, zusammenzuwirken.

3. Retrograder Anzeigemechanismus (10) nach Anspruch 2, **dadurch gekennzeichnet, dass** das Einstellplättchen (30; 40) zwei Drehzapfen (31, 32; 41; 42) umfasst, die jeweils in einer Einfassung (21; 22), die die Platte aufweist, beweglich sind.

4. Retrograder Anzeigemechanismus (10) nach Anspruch 3, **dadurch gekennzeichnet, dass** die erste Welle (11) und/oder die zweite Welle (12) jeweils einen der Drehzapfen (31, 32; 41; 42) bilden.

5. Retrograder Anzeigemechanismus (10) nach Anspruch 2, **dadurch gekennzeichnet, dass** das Einstellplättchen (30; 40) zwei Einfassungen (33, 34; 43; 44) umfasst, die jeweils dazu vorgesehen sind, mit einem Drehzapfen (23; 24), den die Platte (20) aufweist, zusammenzuwirken.

6. Retrograder Anzeigemechanismus (10) nach einem der Ansprüche 1 bis 5, **dadurch gekennzeichnet, dass** der retrograde Anzeigemechanismus (10) mindestens eine Spielausgleichsfeder (61; 62) umfasst, die dazu vorgesehen ist, auf die erste Welle (11) und/oder die zweite Welle (12) stets in dieselbe Richtung in Bezug auf die Platte (20) einen Druck auszuüben und das Einstellplättchen (30; 40) zu halten.

7. Retrograder Anzeigemechanismus (10) nach einem der Ansprüche 1 bis 6, **dadurch gekennzeichnet, dass** das Einstellsteuermittel eine Exzenterschraube (51) aufweist, die an der Platte befestigt ist und so angeordnet ist, dass sie mit einer Kerbe (52), die das Einstellplättchen (30; 40) aufweist, zusammenwirkt, oder eine Kerbe umfasst, die die Platte (20) aufweist und mit der eine an dem Einstellplättchen (30; 40) befestigte Exzenterschraube zum Zusammenwirken vorgesehen ist.

8. Retrograder Anzeigemechanismus (10) nach Anspruch 7, **dadurch gekennzeichnet, dass** das Einstellsteuermittel ausschließlich die Exzenterschraube (51), die die einzige Schraube ist, umfasst.

9. Retrograder Anzeigemechanismus (10) nach einem der Ansprüche 1 bis 8, **dadurch gekennzeichnet, dass** der Tasterfinger (3) so angeordnet ist, dass er nach der Rückstellung auf Null mit dem Nocken (4) direkt in Kontakt gelangt, wobei der Nocken (4) einen Endanschlag für den Tasterfinger (3) bildet.

10. Retrograder Anzeigemechanismus (10) nach einem der Ansprüche 1 bis 9, **dadurch gekennzeichnet, dass** das Einstellsteuermittel dazu vorgesehen ist, eine translatorische Bewegung des Drehzentrums des Tasterfingers (3), das durch die erste Schwenkachse (D1) gebildet ist, zu steuern.

11. Retrograder Anzeigemechanismus (10) nach einem der Ansprüche 1 bis 9, **dadurch gekennzeichnet, dass** das Einstellsteuermittel dazu vorgesehen ist, eine Drehung des Drehzentrums des Tasterfingers (3), das durch die erste Schwenkachse (D1) gebildet ist, zu steuern.

12. Retrograder Anzeigemechanismus (10) nach einem der Ansprüche 1 bis 9, **dadurch gekennzeichnet, dass** das Einstellsteuermittel dazu vorgesehen ist, eine translatorische Bewegung des Drehzentrums des Nockens (4), das durch die zweite Schwenkachse (D2) gebildet ist, zu steuern.

13. Retrograder Anzeigemechanismus (10) nach einem der Ansprüche 1 bis 9, **dadurch gekennzeichnet, dass** das Einstellsteuermittel dazu vorgesehen ist, eine Drehung des Drehzentrums des Nockens (4), das durch die zweite Schwenkachse (D2) gebildet ist, zu steuern.

14. Uhrwerk (100), umfassend mindestens einen retrograden Anzeigemechanismus (10) nach einem der Ansprüche 1 bis 13.

15. Uhr (1000), umfassend mindestens einen retrograden Anzeigemechanismus (10) nach einem der Ansprüche 1 bis 13.

16. Uhr (1000) nach Anspruch 15, **dadurch gekennzeichnet, dass** sie eine tragbare Uhr ist.

## Claims

1. Retrograde timepiece display mechanism (10) comprising a main plate (20) and at least one rack (1) pivotally mounted on a first arbor (11) pivoting about a first pivot axis (D1) and comprising a toothing (2) centred on said first pivot axis (D1), which rack (1) includes a sensing finger (3) arranged to follow the periphery of a cam (4) comprised in said retrograde display mechanism (10) and which is pivotally mounted on a second arbor (12) pivoting about a second pivot axis (D2), **characterized in that** the position of said first pivot axis (D1) and/or of said second pivot axis (D2) is adjustable with respect to said main plate (20) by means of an adjustment plate (30; 40) carrying said first arbor (11) and/or respectively said second arbor (12) and movably mounted with at least one degree of freedom with respect to said main plate (20), and whose position with respect to said main plate (20) is adjustable by an adjustment control means (50), in order to adjust the total angle of said retrograde display.

2. Retrograde display mechanism (10) according to claim 1, **characterized in that** said adjustment plate (30; 40) comprises at least one trunnion (31, 32; 41, 42) movable in an oblong hole (21; 22) comprised in said main plate, and/or comprises at least one oblong hole (33, 34; 43, 44) arranged to cooperate with a trunnion (23; 24) comprised in said main plate (20).

3. Retrograde display mechanism (10) according to claim 2, **characterized in that** said adjustment plate (30; 40) comprises two trunnions (31, 32; 41, 42) each movable in an oblong hole (21; 22) comprised in said main plate.

4. Retrograde display mechanism (10) according to claim 3, **characterized in that** said first arbor (11) and/or respective said second arbor (12) forms one of said trunnions (31, 32; 41, 42).

5. Retrograde display mechanism (10) according to claim 2, **characterized in that** said adjustment plate (30; 40) includes two oblong holes (33, 34; 43, 44) each arranged to cooperate with one trunnion (23; 23) comprised in said main plate (20).

6. Retrograde display mechanism (10) according to any one of the claims 1 to 5, **characterized in that** said retrograde display mechanism (10) includes at least one play compensation spring (61; 62) arranged always to push said first arbor (11) and/or respectively said second arbor (12) in the same direction with respect to said plate (20) and to retain said adjustment plate (30; 40).

7. Retrograde display mechanism (10) according to any one of the claims 1 to 6, **characterized in that** said adjustment control means comprises an eccentric screw (51) secured to said main plate and arranged to engage with a notch (52) comprised in said adjustment plate (30; 40), or comprises a notch provided in said main plate (20) and which is arranged to engage with an eccentric screw fixed to said adjustment plate (30; 40).

8. Retrograde display mechanism (10) according to claim 7, **characterized in that** said adjustment control means comprises only a single said eccentric screw (51).

9. Retrograde display mechanism (10) according to any one of the claims 1 to 8, **characterized in that** said sensing finger (3) is arranged to move back into direct contact with said cam (4) after the return-to-zero operation, said cam (4) forming an end of travel stop for said sensing finger (3).

10. Retrograde display mechanism (10) according to any one of the claims 1 to 9, **characterized in that** said adjustment control means is arranged to control a translation of the centre of rotation of said sensing finger (3) formed by said first pivot axis (D1).

11. Retrograde display mechanism (10) according to any one of the claims 1 to 9, **characterized in that** said adjustment control means is arranged to control a rotation of the centre of rotation of said sensing finger (3) formed by said first pivot axis (D1).

12. Retrograde display mechanism (10) according to any one of the claims 1 to 9, **characterized in that** said adjustment control means is arranged to control a translation of the centre of rotation of said cam (4) formed by said second pivot axis (D2).

13. Retrograde display mechanism (10) according to any one the claims 1 to 9, **characterized in that** said adjustment control means is arranged to control a rotation of the centre of rotation of said cam (4) formed by said second pivot axis (D2).

14. Timepiece movement (100) including at least one retrograde display mechanism (10) according to any one of the claims 1 to 13.

15. Timepiece (1000) including at least one retrograde display mechanism (10) according to any one of the claims 1 to13.

16. Timepiece (1000) according to claim 15, **characterized in that** the timepiece is a watch.
